# DEMANDE DE BREVET EUROPEEN

(11) **EP 4 364 616 A1**
(43) Date de publication de la demande: **08.05.2024**
(21) Numéro de dépôt: 22315261.2
(22) Date de dépôt: 04.11.2022
(51) Int. Cl.: A47C 21/02, A47C 31/10

(54) **HOUSSE DE MATELAS, MATELAS MUNI D'UNE TELLE HOUSSE ET ENSEMBLE DE MATELAS RELIÉS PAR LEURS HOUSSES**

(71) Demandeur: Tediber, 75004 Paris (FR)
(72) Inventeur: Naranjo, Juan Pablo, 75020 PARIS (FR); Gauttier, Elise, 37000 TOURS (FR)
(74) Mandataire: Delaveau, Sophie

(57) **Abrégé**

L'invention porte principalement sur une housse de matelas (1) pour jumeler des matelas houssés adjacents comprenant une face supérieure (2) et un bord périphérique latéral (3), lequel bord périphérique (3) comprend un bord latéral de jumelage (5) et un bord latéral opposé (5a), caractérisé en ce que la housse (1) comprend une bande de jumelage (8) s'étendant le long du bord latéral de jumelage (5) et est mobile entre une position d'utilisation individuelle et une position de jumelage dans laquelle au moins une partie d'accrochage (20) de la dite bande de jumelage (8) s'étend dans le prolongement de la face supérieure de la housse (2) en faisant saillie du bord latéral de jumelage (5) sur au moins 5 centimètres, laquelle partie d'accrochage (20) comprend des moyens d'accrochage (11) aptes à coopérer en fixation avec des moyens d'accrochage coopérants (10) ménagés sur la face supérieure (2) de la housse adjacente (1a).

## Description

### DOMAINE TECHNIQUE

L'invention s'inscrit dans le domaine de la literie, et plus particulièrement dans le domaine des matelas et housses de matelas d'hôtellerie.

### ART ANTERIEUR ET INCONVENIENTS DE L'ART ANTERIEUR

Dans le domaine de la literie, en particulier lorsqu'il est associé au domaine de l'hôtellerie, de nombreuses déclinaisons de matelas sont nécessaires. En particulier, une partie de la clientèle demande des matelas doubles pour deux personnes tandis qu'une autre partie demande des matelas simples pour une seule personne. Classiquement, un matelas est un élément de literie recouvrant toute l'étendue de la couchette et qui formé d'un coussin en forme de pavé droit rectangulaire enveloppé dans une housse de même forme, qui la plupart du temps est amovible. Le matelas comprend une face supérieure de couchage, une face inférieure opposée prévue pour reposer sur le sommier du lit, et quatre faces latérales, respectivement deux longitudinales et deux transversales

De manière à s'adapter aux exigences de la clientèle, il est parfois nécessaire, lorsque des matelas doubles viennent à manquer, d'associer deux matelas simples entre eux, pour former un assemblage de deux matelas : les deux matelas sont accolés par deux faces latérales longitudinales en vis-à-vis.

Pour assurer une bonne jonction entre les deux matelas, des moyens de liaison entre les deux matelas sont utilisés pour donner à la clientèle l'illusion qu'il est couché sur un matelas double.

Il est par exemple connu d'installer sur les housses de matelas des fermetures éclair pour relier les matelas ente eux. Néanmoins, en plus d'être fragile, cette solution est peu confortable.

Il est également connu des cales matelas à section en forme de T dont une branche est insérée entre les matelas. Néanmoins cette solution ne permet pas un maintien satisfaisant des matelas entre eux. En outre, les cales matelas doivent être stockées quand elles ne sont pas utilisées.

Il existe d'autres solutions comme des sangles ou des draps-housses de maintien, ou encore des surmatelas zippés sur les deux matelas accolés. Néanmoins ces solutions sont souvent difficiles à mettre en place et n'offrent pas un confort de couchage optimal. En outre, ces solutions doivent être stockées lorsqu'elles ne sont pas utilisées.

### OBJECTIF DE L'INVENTION

L'invention vise donc à proposer une housse de matelas qui résout les inconvénients de l'art antérieur cités ci-dessus, et en particulier qui est simple à mettre en place, économique, facile à stocker et offrant un confort optimal de couchage.

### EXPOSE DE L'INVENTION

À cet effet, l'invention vise une housse de matelas pour jumeler des matelas houssés adjacents comprenant, en référence à sa position d'utilisation ajustée autour d'un matelas, une face supérieure dite de couchage et un bord périphérique latéral, lequel bord périphérique comprend au moins un bord latéral de jumelage et un bord latéral opposé, caractérisé en ce que la housse comprend une bande de jumelage à la housse d'un matelas adjacent qui s'étend le long du bord latéral de jumelage et est mobile entre une position d'utilisation individuelle et une position de jumelage dans laquelle au moins une partie d'accrochage de la dite bande de jumelage s'étend dans le prolongement de la face supérieure de la housse en faisant saillie du bord latéral de jumelage sur au moins 5 centimètres, laquelle partie d'accrochage comprend des moyens d'accrochage aptes à coopérer en fixation avec des moyens d'accrochage coopérants ménagés sur la face supérieure de la housse de matelas adjacente,

La housse peut également comporter les caractéristiques optionnelles suivantes considérées isolément ou selon toutes les combinaisons techniques possibles :
- Les moyens d'accrochage coopérants sont ménagés sur la face supérieure de la housse en s'étendant le long du bord latéral opposé.
La housse comprend à la fois une bande de jumelage munie de moyens d'accrochage pour s'accrocher à une housse adjacente au bord de jumelage, et des moyens d'accrochage coopérants avec les moyens d'accrochage de la bande de jumelage d'une autre housse adjacente au bord latéral opposé.
- Les moyens d'accrochage sont ménagés sur la face inférieure de la partie d'accrochage de la bande de jumelage.
Lorsque la bande de jumelage est en position de jumelage, les moyens d'accrochage sont sous la bande, ce qui et offre un confort de couchage encore amélioré
- Les moyens d'accrochage s'étendent sur toute la longueur de la partie d'accrochage de la bande de jumelage, et en ce que les moyens d'accrochage coopérants présente la même longueur que les moyens d'accrochage.
Ainsi, la liaison entre les moyens d'accrochage de la bande de jumelage et les moyens d'accrochage coopérants est robuste.
- Les moyens d'accrochage comprennent au moins une bande auto-agrippante, et en ce que les moyens d'accrochage coopérants comprennent au moins une bande en matériau apte à coopérer avec la bande auto-agrippante, notamment une bande de velours.
Ces moyens d'accrochage sont simples à mettre en oeuvre et occupent très peu d'espace, ce qui est un atout pour le confort.
- La bande auto-aggripante est ménagée le long du bord libre de la bande de jumelage.
Ainsi, en position de jumelage, la bande de jumelage est accrochée aux moyens d'accrochage coopérants jusqu'au bord libre de ladite bande de jumelage. Il n'y a donc pas de matière libre de la bande qui pourrait être agrippé par l'utilisateur.
- La bande de jumelage s'étend depuis l'arête de jumelage de la housse qui relie la face supérieure au bord latéral de jumelage en formant ainsi partie d'accrochage.
Ainsi, la quantité de matière nécessaire à la réalisation de la bande de jumelage est optimisée.
- La housse comprend des moyens de maintien en position d'utilisation individuelle rabattue de la bande de jumelage ménagés sur le bord latéral d'accolement et aptes à coopérer avec les moyens d'accrochage de la bande de jumelage, la partie d'accrochage de la bande de jumelage dans sa position d'utilisation individuelle étant rabattue contre le bord latéral de jumelage.
Ainsi, la bande de jumelage en position rabattue est parfaitement intégrée dans la géométrie de la housse et du matelas, et aucune portion de tissus ne dépasse.
- La présente une forme de pavé droit rectangulaire.
- La partie d'accrochage de la bande de jumelage s'étend sur toute la longueur de la housse.
Ainsi, la bande d'accrochage recouvre tout l'espace entre les deux matelas jumelés.
- La bande de jumelage s'étend sur une portion de la longueur de la housse, la longueur de ladite bande de jumelage étant comprise entre 50 % et 75 % de la longueur de la housse.
Ainsi, la quantité de matière nécessaire à la réalisation de la bande de jumelage est optimisée, en maintenant le confort et la solidité du jumelage.

L'invention vie également un matelas comprenant une housse telle décrite précédemment.

L'invention vis enfin un ensemble de matelas houssés jumelés dans lequel le premier matelas est selon la revendication précédente et dans lequel le second matelas comprend une housse telle que décrite précédemment, les deux matelas étant jumelés entre eux via la bande de jumelage du premier matelas qui est accrochée aux moyens d'accrochage coopérants de la housse du second matelas.

### PRESENTATION DES FIGURES

D'autres caractéristiques et avantages de l'invention ressortiront clairement de la description qui en est donnée ci-dessous, à titre indicatif et nullement limitatif, en référence aux figures annexées parmi lesquelles :
[Fig. 1] La figure 1 représente une vue en perspective d'un matelas recouvert d'une housse selon l'invention ;
[Fig. 2] La figure 2 représente une autre vue en perspective du matelas houssé de la figure 1 ;
[Fig. 3] La figure 3 représente une vue en perspective d'un matelas recouvert d'une housse selon une variante de l'invention ;
[Fig. 4] La figure 4 représente deux matelas recouverts de la housse de l'invention et prêts à être jumelés ;
[Fig. 5] La figure 5 représente deux matelas jumelés chacun recouvert de la housse de l'invention.

### DESCRIPTION DETAILLEE DE L'INVENTION

Il est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les .figures représentent essentiellement un mode de réalisation de l'objet de l'invention mais qu'il peut exister d'autres modes de réalisation qui répondent à la définition de l'invention.

L'invention porte sur une housse de matelas 1, 1a qui sera décrite ci-après en référence à sa position d'utilisation, s'est à dire ajustée autour d'un matelas 17, 17a. Dans la suite de la description, ce matelas 17, 17a a une forme de pavé droit à section longitudinale rectangulaire, mais toute autre forme de matelas jumelable est envisageable sans sortir du cadre de l'invention, par exemple une housse 1, 1a ayant une forme de cylindre une fois installée et ajustée autour d'un matelas à section en forme de disque, communément appelé « matelas rond ».

Ainsi et en référence aux figures 1 à 5, la housse 1, 1a comprend au moins une face supérieure dite de couchage 2. Dans certains modes de réalisation, lorsqu'elle recouvre l'intégralité du matelas, la housse en position ajustée comprend également une face inférieure 19 opposée à la face supérieure 2. La housse 1, 1a comprend également un bord périphérique latéral 3 reliant les deux faces respectivement supérieure de couchage 2 et inférieure opposée 19.

Le bord périphérique 3 comprend un bord latéral dit de jumelage 5, qui s'étend dans la longueur de la housse 1, 1a, et un bord latéral opposé 5a. Enfin, la housse 1, 1a comprend une arête longitudinale dite de jumelage 9 qui relie la face supérieure 2 et le bord latéral de jumelage 5, ainsi qu'une arête longitudinale opposée 13 qui relie la face supérieure 2 et le bord latéral opposé 5a.

Selon l'invention, la housse 1 ajustée autour d'un premier matelas 17 comprend une bande de jumelage 8, 8a à la housse 1a d'un second matelas 17a accolé au premier matelas 17, laquelle bande de jumelage 8, 8a comprend une partie d'accrochage 14 à la housse 1a du second matelas 17a. En référence aux figures 1, 2, 4 et 5, cette bande de jumelage 8 s'étend tout le long du bord latéral de jumelage 5.

Selon une variante de réalisation représentée sur la figure 3, la bande de jumelage 8a s'étend sur une partie de la longueur de la housse 1, de manière à limiter l'utilisation de matériau tout en assurant un jumelage efficace des deux matelas 17, 17a.

La bande de jumelage 8, 8a est mobile entre une position d'utilisation individuelle - c'est-à-dire lorsque le premier matelas houssé 17 n'est pas prévu pour être jumelé avec un second matelas 17a - et une position de jumelage dans laquelle au moins la partie d'accrochage 14 de la bande de jumelage 8, 8a s'étend dans le prolongement de la face supérieure 2 de la housse 1 en faisant saillie du bord latéral de jumelage 5 sur une distance qui est supérieure à la largeur de l'espace qui subsiste entre les deux matelas accolés 17, 17a que l'on souhaite jumeler. Cette largeur de la partie d'accrochage 14 permet à cette dernière de recouvrir cet espace entre les matelas accolés 17, 17a ainsi qu'une partie de la face supérieure 2 du second matelas 17a.

La largeur de la partie d'accrochage 14 est supérieure ou égale à 5 centimètres, et est préférentiellement de l'ordre de 10 centimètres.

En référence aux figures 1 à 5, la bande de jumelage 8, 8a présente une forme rectangulaire et s'étend depuis l'arête de jumelage 9 de la housse 1. Ainsi, dans ce mode de réalisation préféré, la bande de jumelage 8, 8a dans son ensemble forme la partie d'accrochage 14.

Par ailleurs et en référence aux figures 1, 2 4 et 5, afin de permettre le recouvrement de tous l'espace séparant les deux matelas accolés 17, 17a, la bande de jumelage 8 s'étend tout le long de la housse 1, 1a.

Selon une variante de réalisation représentée sur la figure 3, la bande de jumelage 8a est moins longue que la housse 1. Plus précisément, la longueur de la bande de jumelage 8a est comprise entre 50 % et 75 % de la longueur de la housse 1, 1a, et de manière avantageuse entre 65 % et 75 % de la longueur de la housse 1, 1a. Par ailleurs, la bande de jumelage 8a est positionnée de manière centrée le long de l'arête de jumelage 9. La bande de jumelage 8a dans cette variante de réalisation permet de maintenir la liaison entre les deux matelas jumelés 17, 17a de manière efficace, en conservant le confort des occupants tout en permettant une utilisation limitée de matériau de fabrication de ladite bande de jumelage 8a.

Afin de permettre la liaison entre la housse 1 du premier matelas 17 et la housse 1a du second matelas accolé 17a, la bande de jumelage 8, 8a comprend des moyens d'accrochage 11 ménagés sur sa face inférieure 15 et qui s'étendent sur toute la longueur de cette dernière pour permettre un accrochage optimal à la housse 1a du second matelas 17a.

De manière avantageuse, ces moyens d'accrochage 11 sont formés par une bande auto-agrippante, typiquement une bande à crochets de type Velcro, qui s'étend le long du bord libre 16 de la bande de jumelage 8, 8a.

Selon l'invention, la housse 1, 1a de matelas 17, 17a comprend des moyens d'accrochage coopérant 10 ménagés sur la face supérieure 2 de la housse 1, 1a, en s'étendant le long du bord latéral opposé 5a, et plus précisément le long de l'arête longitudinale opposée 13 à l'arête longitudinal de jumelage 9. Par ailleurs, les moyens d'accrochage 11 et les moyens d'accrochage coopérant 10 sont de même longueur afin de renforcer la liaison entre les deux housses 1, 1a des matelas jumelés 17, 17a.

De manière avantageuse, ces moyens d'accrochage coopérant 10 sont formés par une bande en matériau apte à coopérer avec la bande auto-agrippante, par exemple une bande de velours à boucles.

Ainsi et en référence aux figures 4 et 5, lorsque deux matelas 17, 17a munis chacun de la housse 1, 1a de l'invention sont jumelés, la bande de jumelage 8, 8a de la housse 1 du premier matelas 17 est reliée via la bande auto-agrippante 11 à la bande de velours à boucle 10 ménagée sur la face supérieure 2 de la housse 1a du second matelas 17a. En référence à la figure 4, ces deux matelas accolés et jumelés 17, 17a forme un ensemble de matelas houssés jumelés 18.

De manière avantageuse, les deux matelas 17, 17a sont munis du même type de housse 1, 1a, c'est-à-dire comprenant chacune une bande de jumelage 8, 8a munie de moyens d'accrochage 11 le long du bord de jumelage 5 et des moyens d'accrochage coopérants 10 le long du bord opposé 5a. Selon une alternative non représentée et sans sortir du cadre de l'invention, la housse 1 du premier matelas 17 comprend uniquement la bande de jumelage 8, 8a munie des moyens d'accrochage 11 le long du bord de jumelage 5 de la housse 1, 1a tandis que la housse 1, 1a du second matelas 17a comprend uniquement les moyens d'accrochage coopérant 10 le long du bord opposé 5a de ladite housse 1, 1a.

Enfin et en référence aux figures 1 à 4, la housse 1, 1a comprend des moyens de maintien en position d'utilisation individuelle rabattue 12 de la bande de jumelage 8, 8a. Ces moyens de maintien sont formés d'une bande de maintien 12 en matériau apte à coopérer avec la bande auto-agrippante 11 de la bande de jumelage 8, 8a, typiquement une bande de velours à boucles, et sont ménagés sur le bord latéral d'accolement 5a de la housse 1, 1a. Les moyens de maintien 12 sont de fait aptes à coopérer avec les moyens d'accrochage 11 de la bande de jumelage 8, 8a.

Ainsi, lorsque la bande de jumelage 8, 8a est dans sa position d'utilisation individuelle, ladite bande de jumelage 8, 8a est rabattue contre le bord latéral de jumelage 5 et reliée aux moyens de maintien 12. Lorsque le matelas 17, 17a est utilisé en mode simple ou individuel, la bande de jumelage rabattue 8, 8a ne représente alors aucune gêne tactile ou visuelle.

La housse de matelas 1, 1a de l'invention permet donc de jumeler de manière simple, confortable et ergonomique deux matelas accolés 17, 17a. Par ailleurs, la bande de jumelage 8, 8a est très simple à ramener dans sa position en utilisation individuelle, puisqu'elle reste solidaire de la housse 1, 1a sans dépasser du matelas 17, 17a sur lequel cette housse 1, la est ajustée.

## Revendications

1. Housse de matelas (1) pour jumeler des matelas houssés adjacents comprenant, en référence à sa position d'utilisation ajustée autour d'un matelas (17), une face supérieure dite de couchage (2) et un bord périphérique latéral (3), lequel bord périphérique (3) comprend au moins un bord latéral de jumelage (5) et un bord latéral opposé (5a), **caractérisé en ce que** la housse (1) comprend une bande de jumelage à la housse d'un matelas adjacent (8, 8a) qui s'étend le long du bord latéral de jumelage (5) et est mobile entre une position d'utilisation individuelle et une position de jumelage dans laquelle au moins une partie d'accrochage (20) de ladite bande de jumelage (8, 8a) s'étend dans le prolongement de la face supérieure de la housse (2) en faisant saillie du bord latéral de jumelage (5) sur au moins 5 centimètres, laquelle partie d'accrochage (20) comprend des moyens d'accrochage (11) aptes à coopérer en fixation avec des moyens d'accrochage coopérants (10) ménagés sur la face supérieure (2) de la housse de matelas adjacente (1a).

2. Housse (1) selon la revendication précédente, **caractérisée en ce que** les moyens d'accrochage coopérants (10) sont ménagés sur la face supérieure de la housse (1) en s'étendant le long du bord latéral opposé (5a).

3. Housse (1) selon la revendication 1 ou 2, **caractérisée en ce que** les moyens d'accrochage (11) sont ménagés sur la face inférieure (15) de la partie d'accrochage (20) de la bande de jumelage (8, 8a).

4. Housse (1) selon l'une quelconque des revendications précédentes, **caractérisée en ce que** les moyens d'accrochage (11) s'étendent sur toute la longueur de la partie d'accrochage (20) de la bande de jumelage (8, 8a), et **en ce que** les moyens d'accrochage coopérants (10) présente la même longueur que les moyens d'accrochage (11).

5. Housse (1) selon l'une quelconque des revendications précédentes, **caractérisé en ce que** les moyens d'accrochage (11) comprennent au moins une bande auto-agrippante, et **en ce que** les moyens d'accrochage coopérants (10) comprennent au moins une bande en matériau apte à coopérer avec la bande auto-agrippante (11), notamment une bande de velours.

6. Housse (1) selon la revendication précédente, **caractérisée en ce que** la bande auto-aggripante (11) est ménagée le long du bord libre (16) de la bande de jumelage (8, 8a).

7. Housse (1) selon l'une quelconque des revendications précédentes, **caractérisée en ce que** la bande de jumelage (8, 8a) s'étend depuis l'arête de jumelage (9) de la housse (1) qui relie la face supérieure (2) au bord latéral de jumelage (5) en formant ainsi partie d'accrochage (20).

8. Housse (1) selon l'une quelconque des revendications précédentes, **caractérisée en ce qu'**elle comprend des moyens de maintien en position d'utilisation individuelle rabattue (12) de la bande de jumelage (8, 8a) ménagés sur le bord latéral d'accolement (5a) et aptes à coopérer avec les moyens d'accrochage (11) de la bande de jumelage (8), la partie d'accrochage (20) de la bande de jumelage (8, 8a) dans sa position d'utilisation individuelle étant rabattue contre le bord latéral de jumelage (5).

9. Housse (1) selon l'une quelconque des revendications précédentes, **caractérisée en ce qu'**elle présente une forme de pavé droit rectangulaire.

10. Housse (1) selon la revendication précédente, **caractérisée en ce que** la partie d'accrochage (20) de la bande de jumelage (8) s'étend sur toute la longueur de la housse (1).

11. Housse (1) selon la revendication 9, **caractérisé en ce que** la bande de jumelage (8a) s'étend sur une portion de la longueur de la housse (1), la longueur de ladite bande de jumelage (8a) étant comprise entre 50 % et 75 % de la longueur de la housse (1).

12. Matelas (17, 17a) comprenant une housse (1) selon l'une quelconque des revendications précédentes.

13. Ensemble de matelas houssés jumelés (18) dans lequel le premier matelas (17) est selon la revendication précédente et dans lequel le second matelas (17a) comprend une housse (1) selon l'une quelconque des revendications 2 à 11, les deux matelas (17, 17a) étant jumelés entre eux via la bande de jumelage (8, 8a) du premier matelas (17) qui est accrochée aux moyens d'accrochage coopérants (10) de la housse (1a) du second matelas (17a).
